# FASCICULE DE BREVET EUROPEEN

(11) **EP 0 231 696 B1**
(45) Date de publication et mention de la délivrance du brevet: **08.05.1991**
(21) Numéro de dépôt: 86402836.0
(22) Date de dépôt: 17.12.1986
(51) Int. Cl.: H01R 23/68, H01R 13/24, F15B 13/00

(54) **Régulateur, notamment pour turbomachine à interface électrohydraulique à montage rapide**
Regler, insbesondere für Turbomaschine mit elektrohydraulischer Kopplungseinrichtung für schnelle Montage
Regulator, particularly for turbomachine with electro-hydraulic interface for quick assembly

(30) Priorité: 30.12.1985 FR 8519566
(43) Date de publication de la demande: 12.08.1987
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: D'Agostino, Guy, F-94400 - Vitry (FR); Dhainaut, André, F-77190 - Dammarie Les Lys (FR); Petiteau, Jacques Alphonse André, F-77820 - Le Chatelet en Brie (FR)
(74) Mandataire: Moinat, François

(56) Documents cités:
- CH-A- 304 845
- FR-A- 2 529 623
- US-A- 4 165 139
- US-A- 4 507 707

## Description

Le secteur technique de la présente invention est celui des dispositifs de régulation, notamment pour turbomachines d'aviation, et plus particulièrement des dispositifs dans lesquels une partie, dite fixe, comporte toutes les fonctions hydromécaniques intégrées tandis que les fonctions électro-hydrauliques sont réalisées par des composants externes, regroupes sur une même face plane du régulateur et rendus solidaires de la partie fixe et connectés électriquement à des sources de courant, et hydrauliquement à la partie fixe du régulateur. Un régulateur selon la première partie de la revendication 1 est connu du document US-A-4.165.139.

Les liaisons électriques de ces composants sont habituellement extérieures au régulateur ou à la plaque de raccordement hydraulique associée au régulateur, et sont réalisées au moyen de connecteurs disposés sur les faces des équipements opposées au régulateur ou sur les faces latérales des composants et au moyen de câblages électriques.

L'ensemble des câblages est lourd, encombrant et difficile à manipuler. Or le montage et le démontage d'un régulateur ou d'une plaque de raccordement impliquent la connexion et la déconnexion de ces liaisons. Chacun de ces mouvements prend beaucoup de temps, nuit à la fiabilité de l'ensemble et augmente le risque d'endommagement des connecteurs et des câblages, dont le remplacement est très coûteux.

L'invention a pour but de réaliser la connexion des élément électro-hydrauliques externes sur le régulateur ou une plaque de raccordement hydraulique d'une façon simultanée au positionnement de l'lélément externe sur le régulateur.

Elle a également pour buts de diminuer le nombre des connecteurs électriques nécessaires, ainsi que la taille des câblages afin de rendre les opérations d'entretien du régulateur plus rapides, plus fiables et moins coûteuses.

L'invention a donc pour objet un régulateur électro-hydraulique, notamment pour turbomachines d'aviation, comprenant d'une part une partie fixe hydromécanique, d'autre part des éléments électro-hydrauliques externes possédant au moins un circuit électrique devant être relié à un contacteur général du régulateur et au moins un circuit hydraulique devant être raccordé à un circuit hydraulique complémentaire de la partie fixe du régulateur.

Selon l'invention, on interpose entre les éléments électro-hydrauliques et la face plane du régulateur une plaque de connexion électrique comprenant d'une part des douilles de contact coopérant avec des contacteurs appartenant aux éléments électro-hydrauliques et d'autre part des liaisons électriques notamment entre les douilles et le contacteur général. De plus, les connexions hydrauliques entre le circuit hydraulique de chaque élément externe et les circuits complémentaires du régulateur sont réalisées de façon étanche au travers de la plaque de connexion électrique.

La plaque de connexion électrique est préférentiellement réalisée sous forme dite de circuit imprimé et les contacts électriques obtenus au moyen de bagues conductrices coopérant avec des pions tournants des éléments externes, pour assurer un contact autonettoyant.

L'étanchéité des connexions hydrauliques peut être assurée soit par joints toriques, soit par des couches d'élastomère enrobant la plaque de circuit imprimé.

D'autres particularités de l'invention et des modes de réalisation seront montrées en référence aux figures annexées, parmi lesquelles :
- La figure 1 montre en coupe un premier mode de réalisation de l'invention dans lequel l'étanchéité des connexions hydrauliques est assurée par des couches d'élastomère enrobant la plaque de circuit imprimé.
- La figure 2 représente en coupe un deuxième mode de réalisation dans lequel l'étanchéité est assurée par des bagues d'étanchéité dont le détail est montré à plus grande échelle à la figure 2a, tandis que la figure 2b illustre un mode de montage étanche de plus faible épaisseur que celui de la figure 2a.
- La figure 3 montre en coupe un mode de réalisation des contacteurs modulaires des éléments externes électro-hydrauliques.
- La figure 4 montre en vue externe le même contacteur retiré de son élément électro-hydraulique.

En regard de la figure 1, la référence 1 représente la partie fixe d'un régulateur ou une plaque de raccordement hydraulique associée à un régulateur hydromécanique. Dans les deux cas cette partie 1 comporte une surface externe plane et sera dénommée dans la suite du texte la face plane du régulateur. Cette face plane 1 comporte des canalisations hydrauliques 2, 3 permettant d'assurer la liaison hydraulique entre les fonctions hydromécaniques du régulateur et des éléments externes 4, schématisés en traits interrompus, qui remplissent des fonctions électro-hydrauliques ou électro-pneumatiques, par exemple des électrovannes, électro-robinets ou autres.

Les éléments 4 comportent un circuit électrique dont l'alimentation est assurée par un contacteur 5 (qui sera décrit plus loin en référence aux figures 3 et 4) et un circuit hydraulique dont seule une tubulure 6 débouchant dans la face inférieure 7 de l'élément 4 a été représentée et doit être mise en liaison avec la canalisation 3 débouchant perpendiculairement à la face plane 1 pour la mise en fonctionnement de l'élément 4.

Selon l'invention, on regroupe tous les équipements électro-hydrauliques ou électropneumatiques tels que 4 sur une même face plane 1 du régulateur et sur celle-ci est disposée une plaque de connexion électrique 8 constituée par un circuit métallisé 9 imprimé sur un substrat communément appelé "circuit imprimé". La plaque 8 peut être vissée sur la face plane 1 avec interposition d'une couche d'élastomère 10 qui assurera une fonction d'étanchéité entre la plaque 8 et la face plane 1 du régulateur.
Le circuit imprimé 9 assure la liaison électrique entre les contacteurs 5 des éléments 4 et un contacteur général 11 relié électriquement au circuit 9 et vissé en 12 sur la face plane du régulateur.

La plaque de connexion 8 est percée en 13 de lumières en correspondance avec les emplacements des canalisations 3 et des tubulures 6 en regard. Une seconde couche d'élastomère 14 réalisée sur la face supérieure de la plaque 8 assurera une fonction d'étanchéité entre ladite plaque et la totalité de la face inférieure 7 de l'élément 4. Ce dernier est maintenu sur la face plane 1 par un moyen connu, par exemple des vis 15 coopérant avec des taraudages de la face plane 1, ou par des goujons et des écrous.
Un couvercle 17 peut être posé sur la plaque 8 pour recouvrir tous les éléments 4 du régulateur, à l'exception du contacteur général 11.
En regard de la figure 2, les éléments identiques à ceux de la figure 1 portent les mêmes références. Seule est modifiée dans cette figure la façon de réaliser l'étanchéité entre l'élément 4, la plaque 8 et la face plane 1 du régulateur.
Dans ce mode de réalisation, la liaison hydraulique entre la tubulure 6 et la canalisation 3 est également réalisée au travers d'une lumière 13 de la plaque 8 mais cette lumière possède un diamètre plus important que celle de la figure 1.
A l'intérieur de cette lumière est disposée une bague d'étanchéité 18 comportant deux joints toriques 20, 21 disposés dans deux logements cylindriques 22 de part et d'autre d'un épaulement 23 les séparant (voir détail de la figure 2a).
La bague d'étanchéité 18 étant d'une certaine épaisseur, il convient alors pour assurer le parallélisme de la plaque 8 et de la face inférieure 7 de l'élément 4 de maintenir l'écartement de celui-ci au niveau de sa fixation 15 au moyen d'une entretoise 24 entourée d'un amortisseur par exemple en silicones 25.
Dans la variante de la figure 2b, destinée à assurer une étanchéité équivalente avec un montage de plus faible encombrement, la plaque de circuit imprimé 8 est recouverte de deux couches de vernis isolant 40 et un joint d'étanchéité unique 21a est disposé dans la lumière 13 de la plaque 8, comprimé par le serrage de l'élément de fixation 15, entre la face inférieure 7 de l'élément 4 et la face plane 1 du régulateur.
En se reportant maintenant aux figures 3 et 4, on voit que le contacteur 5 des éléments 4 est réalisé de façon modulaire pour se loger dans un alésage 26 de l'élément 4. Chaque contacteur 5 comprend une douille cylindrique 27 à l'intérieur de laquelle peut coulisser longitudinalement un pion conducteur 28 relié électriquement à un fil torsadé 29 par une soudure 30, le pion comportant une goupille transversale 31 coopérant avec une ouverture 32 inclinée à 45° de la douille 27 pour faire tourner le pion 28 lors de sa translation.

Un ressort 33 comprimé entre le fond 34 de la douille et un épaulement 35 du pion 28 maintient élastiquement le pion en contact avec une douille de contact 36 sertie dans la plaque 8 sur une des surfaces métallisées du circuit imprimé.

La surface de contact 37 de la douille 36 est dorée pour assurer une meilleure conduction. De plus la mise en rotation du pion 28 par coopération de la goupille 31 et de l'ouverture 32, sous l'action du ressort 33, assure un autonettoyage de la surface de contact 37 à chaque pose/dépose du contacteur.

Les circuits électriques 9 de la plaque de connexion 8 réalisent toutes les liaisons électriques prévues entre les divers équipements tels que les éléments électro-hydrauliques 4, alors que toutes les liaisons électriques entre la plaque de circuit imprimé 8 et l'extérieur (équipements moteur et équipements avion) sont rassemblées en un nombre restreint de contacteurs 11.

La disposition des vis de fixation 15 de chaque élément 4, en combinaison avec la disposition des taraudages et des trous correspondants de la plaque de connexion 8, permet d'assurer une position et une seule pour chaque élément électro-hydraulique, ce qui permet un détrompage sûr au moment de la pose/dépose d'un élément.

En outre, la connexion simultanée des circuits électriques et hydrauliques de chaque élément externe avec la partie correspondante du régulateur s'effectue par simple mise en position de l'élément 4 sur la plaque 8 et par son serrage au moyen des vis 15.

Ce montage permet de déposer facilement :
- soit un ou plusieurs équipements individuellement,
- soit le régulateur et/ou la plaque de raccordement hydraulique avec la plaque de connexion et tous les équipements qui lui sont associés,
- soit la plaque de connexion avec tous ses éléments externes associés sans toucher au régulateur.

Sans sortir du cadre de l'invention, on peut également pour alléger le dispositif, intégrer la plaque de connexion 8 dans la face plane 1 du régulateur par exemple au moyen d'un simple collage.

En outre un montage semblable peut être réalisé avec des équipements électropneumatiques et/ou électromécaniques ayant des liaisons pneumatiques et/ou mécaniques avec le régulateur auquel ils sont associés.

De plus, la plaque de connexion 8 peut porter également des composants purement électriques avec une fixation classique ou semblable à celle qui vient d'être décrite.

L'invention s'applique tout particulièrement aux turboréacteurs aéronautiques dont les opérations de maintenance sont fréquentes et doivent être effectuées dans un délai très bref et avec une très bonne fiabilité.

## Revendications

1. Régulateur électro-hydraulique, notamment pour turbomachine d'aviation, comprenant d'une part une partie fixe hydromécanique, d'autre part des éléments électo-hydrauliques externes (4) possédant au moins un circuit électrique devant être relié à un contacteur général (11) du régulateur, et au moins un circuit hydraulique devant être raccordé à un circuit hydraulique complémentaire de la partie fixe du régulateur, tous les éléments électro-hydrauliques externes (4) étant regroupés sur une même face plane (1) du régulateur, caractérisé en ce que entre les éléments électro-hydrauliques externes (4) et ladite face plane (1) du régulateur est interposée une plaque de connexion électrique (8) comprenant d'une part des douilles de contact (36) coopérant avec des contacteurs (5) appartenant aux éléments électro-hydrauliques et d'autre part des liaisons électriques (9) notamment entre les douilles et le contacteur général (11), et en ce que des connexions hydrauliques étanches sont réalisées au travers de lumières (13) pratiquées dans la plaque (8) de connexion électrique, entre le circuit hydraulique de chaque élément externe et les circuits hydrauliques correspondants du régulateur, débouchant orthogonalement à la face plane de celui-ci.

2. Régulateur selon la revendication 1 caractérisé en ce que la plaque de connexion électrique (8) est du type à circuits imprimés métallisés (9) sur un substrat solidaire de la face plane du régulateur, et assurant les liaisons électriques notamment entre les éléments électro-hydrauliques et le contacteur général.

3. Régulateur selon la revendication 2 caractérisé en ce que les douilles de contact (36) sont constituées par des bagues conductrices possédant une surface de contact (37) dorée, serties sur la plaque métallisée du circuit imprimé.

4. Régulateur selon l'une quelconque des revendications 1 à 3 caractérisé en ce que les contacteurs électriques (5) de chaque élément externe sont constitués par un pion (28) conducteur tournant dans une douille (27) et venant en appui par rotation sur la douille de contact (36) sous l'action d'un ressort (33) comprimé dans la douille (27) pour assurer un contact électrique auto-nettoyant avec la douille de contact (36).

5. Régulateur selon la revendication 4 caractérisé en ce que le pion (28) comporte une goupille (31) transversale coopérant avec au moins une ouverture (32) de la douille inclinée par rapport à l'axe longitudinal du pion pour assurer la rotation de celui-ci lors de sa mise en contact avec la douille de contact (36).

6. Régulateur selon l'une quelconque des revendications 1 à 5 caractérisé en ce que l'étanchéité des connexions hydrauliques au travers des lumières (13) de la plaque de connexion est réalisée au moyen de bagues (18) rapportées sur ladite plaque et comportant deux joints toriques (20, 21) séparés par un épaulement (23).

7. Régulateur selon l'une quelconque des revendications 1 à 5 caractérisé en ce que l'étanchéité des connexions hydrauliques au travers des lumières (13) de la plaque de connexion est réalisée au moyen de deux couches d'élastomère (10, 14) recouvrant chaque face de ladite plaque.

8. Régulateur selon l'une quelconque des revendications 1 à 7 caractérisé en ce que chaque élément électro-hydraulique externe (4) comporte un moyen de fixation (15) sur le régulateur au travers de la plaque de connexion pour assurer la connexion, respectivement la déconnexion, simultanée des circuits hydrauliques et des circuits électriques lors de la pose, respectivement la dépose, de l'élément externe.

## Claims

1. An electro-hydraulic regulator, mainly for aircraft turbojet engines, comprising on the one hand a fixed hydro-mechanical part and on the other hand the external electro-hydraulic elements (4) possessing at least one electrical circuit which has to be connected to a main contactor (11) of the regulator, and at least one hydraulic circuit requiring to be connected to a hydraulic circuit complementing the fixed part of the regulator, all the external electro-hydraulic elements (4) being brought together on the same flat face (1) of the regulator, characterised in that between the external electro-hydraulic elements (4) and the said flat face (1) of the regulator is interposed an electrical connections board (8) comprising on the one hand the contact pins (36) operating with the contacts (5) belonging to the electro-hydraulic elements and on the other hand, the electrical connections (9) mainly between the pins and the main contactor (11), and in that sealed hydraulic connections are made through openings (13) in the electrical connections board (8), between the hydraulic circuit of each element and the corresponding hydraulic circuits of the regulator opening mutually perpendicularly onto the flat face of the latter.

2. A regulator in accordance with Claim 1, characterised in that the electrical connections board (8) is of the printed metallic circuit type (9) on a substrate forming part of the flat face of the regulator and ensuring the electrical connection notably of the electro-hydraulic elements and the main contactor.

3. A regulator in accordance with Claim 2, characterised in that the contacts (36) are made up of conductor rings possessing a gold-plated surface of contact and are swaged to the metallic surface of the printed circuit board.

4. A regulator in accordance with any one of Claims 1 to 3, characterised in that the electrical contactors of each external element are made up of a conductor pin (28) rotating in a body (27) and caused to bear under rotation against the contact (36) owing to the influence of a spring (33) compressed within the body (27) so ensuring a self-wiping electrical connection with the contact (36).

5. A regulator in accordance with Claim 4, characterised in that the conductor pin (28) comprises a transverse pin (31) working in conjunction with at least one opening (32) in the body and inclined in relation to the longitudinal axis of the conductor pin to ensure the rotation of this latter when it comes into contact with the contact (36).

6. A regulator in accordance with any one of Claims 1 to 5, characterised in that the sealing of the hydraulic connections through the openings (13) in the connections board is achieved by means of the rings (18) applied to the said board and comprising two O-rings (20, 21) separated by a collar (23).

7. A regulator in accordance with anyone of Claims 1 to 5, characterised in that the sealing of the hydraulic connections through the openings (13) in the connections board is achieved by means of two layers of an elastomer (10, 14) covering both sides of the said board.

8. A regulator in accordance with any one of Claims 1 to 7, characterised in that each external electro-hydraulic element (4) comprises a means of fixing (15) it to the regulator through the connections board for the purpose of ensuring the simultaneous connection, respectively the disconnection, of the hydraulic circuits and the electrical circuits during the installation, respectively the removal, of the external element.

## Patentansprüche

1. Elektrohydraulischer Regler, insbesondere für ein Turboluftstrahltriebwerk, der einerseits einen festen hydromechanischen Teil umfaßt und andererseits externe elektrohydraulische Elemente (4) mit wenigstens einem mit einem Hauptschalter (11) des Reglers zu verbindenden elektrischen Kreis und wenigstens einem hydraulischen Kreis, der mit einem komplementären hydraulischen Kreis des festen Teils des Reglers zu verbinden ist, wobei alle externen elektrohydraulischen Elemente (4) auf ein und derselben Seite (1) des Reglers angeordnet sind, **dadurch gekennzeichnet,** daß zwischen den elektrohydraulischen Elementen (4) und der genannten ebenen Seite (1) des Reglers eine elektrische Verbindungsplatte (8) angeordnet ist, die einerseits mit zu den elektrohydraulischen Elementen gehörenden Kontaktstücken (5) zusammenarbeitende Kontaktbuchsen (36) und andererseits elektrische Verbindungen (9), insbesondere zwischen den Kontaktbuchsen und dem Hauptschalter (11) umfaßt, und daß zwischen dem hydraulischen Kreis jedes externen Elements und den korrespondierenden hydraulischen Kreisen des Reglers dichte hydraulische Verbindungen vorgesehen sind, die über in der elektrischen Verbindungsplatte (8) angebrachte Öffnungen (13) verlaufen und orthogonal in der ebenen Seite des Reglers münden.

2. Regler nach Anspruch 1, dadurch gekennzeichnet, daß die elektrische Verbindungsplatte (8) eine Platte mit metallisierten gedruckten Schaltungen auf einem mit der ebenen Seite des Reglers fest verbundenen Substrat ist und daß diese gedruckten Schaltungen die elektrischen Verbindungen insbesondere zwischen den elektrohydraulischen Elementen und dem Hauptschalter bilden.

3. Regler nach Anspruch 2, dadurch gekennzeichnet, daß die Kontaktbuchsen (36) aus leitfähigen Ringen bestehen, die eine vergoldete Kontaktfläche (37) haben und die in die metallisierte Platte der gedruckten Schaltung eingepreßt sind.

4. Regler nach einem der Ansprüche 1 bis 3, dadurch gekennzeichnet, daß die elektrischen Kontaktstücke (5) jedes der externen Elemente aus einem leitfähigen Metallstück bestehen, das sich in einer Hülse (27) dreht und unter der Einwirkung einer in der Hülse (27) komprimierten Feder (33) durch Drehen an der Kontaktbuchse (36) zum Anschlag kommt, um eine selbstreinigende elektrische Kontaktierung mit der Kontaktbuchse (36) zu gewährleisten.

5. Regler nach Anspruch 4, dadurch gekennzeichnet, daß daß Metallstück (28) einen transversalen Stift (31) besitzt, der mit wenigstens einer Öffnung (32) der Hülse mit relativ zu der Längsachse des Metallstücks geneigtem Verlauf derart zusammenwirkt, daß das Metallstück gedreht wird, wenn es mit der Kontaktbuchse (36) mit Kontakt gebracht wird.

6. Regler nach einem der Ansprüche 1 bis 5, dadurch gekennzeichnet, daß die Dichtigkeit der über die genannten Öffnungen (13) der Verbindungsplatte verlaufenden hydraulischen Verbindungen durch auf dieser Platte angebrachte Ringe (18) bewirkt ist, die zwei durch eine Schulter (23) voneinander getrennte ringförmige Dichtungen (20, 21) halten.

7. Regler nach einem der Ansprüche 1 bis 5, dadurch gekennzeichnet, daß die Dichtigkeit der über die genannten Öffnungen (13) der Verbindungsplatte verlaufenden hydraulischen Verbindungen durch zwei Elastomerschichten (10, 14) bewirkt ist, die die beiden Seiten der Verbindungsplatte bedecken.

8. Regler nach einem der Ansprüche 1 bis 7, dadurch gekennzeichnet, daß jedes externe elektrohydraulische Element (4) ein Mittel (15) aufweist zu seiner Befestigung an dem Regler durch die Verbindungsplatte hindurch, um beim Anbringen bzw. Entfernen des externen Elements das gleichzeitige Verbinden bzw. Lösen der hydraulischen Kreise und der elektrischen Kreise zu gewährleisten.
